# EUROPÄISCHE PATENTSCHRIFT

(11) **EP 0 840 086 B1**
(45) Veröffentlichungstag und Bekanntmachung des Hinweises auf die Patenterteilung: **03.01.2001**
(21) Anmeldenummer: 97114891.1
(22) Anmeldetag: 28.08.1997
(51) Int. Cl.: F41F 3/04

(54) **Abschussvorrichtung für selbstangetriebene Flugkörper, insbesondere Artillerieraketen**
Launching device for self-propelled missile, in particular for rockets
Dispositif de lancement pour missile auto-propulsé, en particulier pour roquettes.

(30) Priorität: 30.10.1996 DE 19643829
(43) Veröffentlichungstag der Anmeldung: 06.05.1998
(73) Patentinhaber: Wegmann & Co. GmbH, D-34127 Kassel (DE)
(72) Erfinder: Vaihinger, Wolfram, 34246 Vellmar (DE)
(74) Vertreter: Feder, Wolf-Dietrich, Dr. Dipl.-Phys.

(56) Entgegenhaltungen:
- WO-A-93/02333
- US-A- 3 769 876
- US-A- 3 820 462
- US-A- 4 627 327

## Beschreibung

Die Erfindung betrifft eine Abschußvorrichtung für selbstangetriebene Flugkörper, insbesondere Artillerieraketen.

Derartige Abschußvorrichtungen sind an sich bekannt. Eine bekannte in EP 0 731 331 A2 beschriebene Abschußvorrichtung besitzt ein Abschußrohr, in dem der abzuschießende Flugkörper im abschußbereiten Zustand so angeordnet ist, daß er sich im vorderen Bereich über mehrere, an seinem Umfang angeordnete Stützkörper an der Innenfläche des Abschußrohres abstützt.

Eine solche Ausbildung stößt aber auf Schwierigkeiten, sobald der Flugkörper an seinem hinteren Ende mit frei radial abstehenden Leitwerkflügeln versehen ist. Da diese die Innenwand des Abschußrohres nicht berühren sollen, müßte das Abschußrohr einen entsprechend großen Innendurchmesser aufweisen. Dies führt aber zu Schwierigkeiten bei der Konstruktion der Stützkörper, die dann eine erhebliche radiale Ausdehnung besitzen müßten, was wiederum zu Schwierigkeiten bei der Führung und der Freigabe der Stützkörper nach dem Abschuß führt.

In US-A-3 769 876 ist eine Abschußvorrichtung für Flugkörper mit faltbarem Leitwerk beschrieben mit einem viereckigen Behälter, der gleichzeitig als Transportbehälter dient. In dem Behälter ist an der Oberseite und an der Unterseite jeweils eine in Längsrichtung verlaufende Stützschiene befestigt, und der Flugkörper ist im Bereich zwischen den Stützschienen angeordnet. Die untere Stützschiene trägt als Führungselement eine im Querschnitt U-förmige Führungsschiene, in der ein Stützkörper läuft. Die obere Stützschiene trägt eine Führungsschiene, die mit einer Längsnut und seitlichen Nuten versehen ist, in die vorne und hinten am Flugkörper angeordnete Führungsansätze eingreifen. Zu beiden Seiten des Flugkörpers befinden sich Freiräume zur Aufnahme der eingefalteten Leitwerke, die an den Außenseiten von zylindrisch gekrümmten Führungsschienen anliegen.

In WO-A 93/02333 ist ein unterkalibriges Geschoß vom Treibspiegel-Typ beschrieben. Das mit Stabilisierungsflügeln versehene Geschoß ist von einem Käfig umgeben, der aus einzelnen Segmenten zusammengesetzt ist. Die Stabilisierungsflügel liegen innerhalb des Käfigs. Das Geschoß wird aus einem Rohr abgeschossen, dessen Innendurchmesser dem Außendurchmesser des Käfigs entspricht, und nach dem Verlassen des Rohres zerfällt der Käfig in die einzelnen Segmente.

Der Erfindung liegt die Aufgabe zugrunde, eine Abschußvorrichtung zu schaffen, die so ausgebildet ist, daß aus ihr Flugkörper abgeschossen werden können, die am hinteren Ende mit frei radial abstehenden Leitwerkflügeln versehen sind, wobei Stützkörper mit üblicher radialer Ausdehnung verwendet werden sollten.

Die Lösung geschieht erfindungsgemäß mit den Merkmalen aus Patentanspruch 1. Vorteilhafte Weiterbildungen der Erfindung sind in den abhängigen Ansprüchen beschrieben.

Der Grundgedanke der Erfindung besteht darin, die Stützkörper nicht an der Innenwand des Abschußrohres selbst abzustützen und zu führen, sondern die als Zylinderinnenflächenabschnitte ausgebildeten Führungsflächen an eigenen Führungselementen anzuordnen derart, daß sie radial nach innen versetzt sind, wobei zwischen den Führungselementen in Umfangsrichtung in vorgegebenen Winkelabständen Durchtrittsschlitze für die Leitwerkflügel des Flugkörpers vorgesehen sind.

Es wäre im Prinzip möglich, derartige Führungsflächen in der Weise zu erzeugen, daß in ein Rohr mit entsprechend großer Rohrdicke in Längsrichtung verlaufende Nuten zur Aufnahme der Leitwerkflügel eingearbeitet werden. Der Materialaufwand wäre aber dann außerordentlich groß und die Rohre würden sehr schwer. Aus diesem Grunde ist es vorteilhaft, wie weiter unten anhand eines Ausführungsbeispiels beschrieben, die Führungselemente streifenartig, beispielsweise als in Längsrichtung aus einem Rohr herausgeschnittene Streifen auszubilden und diese an der Innenwand des Abschußrohres zu befestigen.

Dies führt zu erheblich leichteren Konstruktionen für das Abschußrohr und zu großer Materialersparnis.

Die erfindungsgemäße Ausbildung der Abschußvorrichtung erlaubt es auch, die Stützkörper sowohl im vorderen als auch im hinteren Bereich des Flugkörpers an dessen Umfang anzuordnen, so daß dieser an zwei in Längsrichtung hintereinander angeordneten Querschnitten geführt und abgestützt ist. Dabei können die Stützkörper auch mit Drallverhinderungsvorrichtungen kombiniert sein.

Im folgenden wird anhand der beigefügten Zeichnungen ein Ausführungsbeispiel für eine Abschußvorrichtung nach der Erfindung näher erläutert.

In den Zeichnungen zeigen:
Fig. 1 eine Artillerierakete in Seitenansicht in einer Stellung, in der die Leitwerkflügel in einer vertikalen und einer horizontalen Ebene liegen;
Fig. 1A eine Ansicht von hinten in der Ebene IA-IA in Fig. 1;
Fig. 1B eine Ansicht von vorne in der Ebene IB-IB;
Fig. 2 die Artillerierakete nach Fig. 1 in einer um die Längsachse um einen Winkel von 45° gedrehten Stellung;
Fig. 2A eine Ansicht von hinten aus der Ebene IIA-IIA;
Fig 2B eine Ansicht von vorne aus der Ebene IIB-IIB;
Fig. 3A einen schematischen Querschnitt durch ein Abschlußrohr ohne eingesetzte Artillerierakete;
Fig. 3B einen Schnitt analog Fig. 3A bei eingesetzter Artillerierakte in einer Ansicht aus der Ebene IIIB-IIIB in Fig. 1;
Fig. 3C einen Schnitt analog Fig. 3A bei eingesetzter Artillerierakete in einer Ansicht aus der Ebene IB-IB in Fig. 1;
Fig. 4 den Schnitt durch das Abschußrohr mit eingesetzter Artillerierakte gemäß Fig. 3B, wobei das Abschußrohr nach der Linie VI-VI in Fig. 7 dargestellt ist;
Fig. 5 einen Schnitt durch das Abschußrohr ohne eingesetzte Artillerierakete in einer gegenüber Fig. 3A vergrößerten Darstellung, wobei das Abschußrohr im Schnitt nach der Linie V-V in Fig. 7 dargestellt ist;
Fig. 6 einen Schnitt durch das Abschußrohr analog Fig. 4 ohne eingesetzte Artillerierakete nach der Linie VI-VI in Fig. 7;
Fig. 7 einen Schnitt durch das Abschußrohr gemäß der Linie VII-VII in Fig. 5;
Fig. 8 einen vergrößerten Ausschnitt aus dem Abschußrohr gemäß dem Feld VIII in Fig. 7;
Fig. 9 in einer explodierten perspektivischen Darstellung die Stege und die Tragschichtabschnitte eines Führungselements des Abschußrohres nach den Fig. 1 bis 8 vor und nach dem Zusammensetzen;
Fig. 10 in einer explodierten perspektivischen Darstellung mehrere Tragschichtabschnitte von Führungselementen mit daran befestigten Stegen und Verbindungsringen des Abschußrohres nach den Fig. 1 bis 8 während des Zusammensetzens vor dem Einbau in das Abschußrohr.

In den Fig. 1, 1A und 1B sowie 2, 2A und 2B ist eine Artillerierakete 1 in zwei um die Längsachse gegeneinander um 45° verdrehten Stellungen dargestellt. Die Rakete 1 ist an ihrem hinteren Ende mit frei radial abstehenden Leitwerkflügeln 2.1, 2.2, 2.3 und 2.4 versehen. Zum Abschuß aus einem weiter unten näher erläuterten Abschußrohr 5 sind im vorderen Abschnitt der Rakete 1 insgesamt 4 in gleichen Winkelabständen am Umfang angeordnete Stützkörper 3.1, 3.2, 3.3 und 3.4 vorhanden, während am hinteren Ende der Rakete 1 hinter den Leitwerkflügeln ebenfalls in gleichen Winkelabständen vier Stützkörper 4.1, 4.2, 4.3 und 4.4 angeordnet sind.

Bei noch nicht in das Abschußrohr eingeschobenen Rakete 1 sind die Stützkörper 3.1 bis 3.4 und 4.1 bis 4.4 in bekannter Weise über nicht dargestellte Halterungsbänder an der Rakete 1 befestigt. Nach dem Einsetzen der Rakete 1 in das Abschußrohr werden, sobald sich die Stützkörper an den weiter unten beschriebenen Führungsflächen von Führungselementen abstützen, die Halterungsbänder gelöst und herausgezogen.

Das Abschußrohr ist in den Fig. 3A bis 7 zum Teil mit eingesetzter Rakete näher dargestellt.

Zur Abstützung und Führung der Stützkörper 3.1 bis 3.4 sowie 4.1 bis 4.4 dienen Führungsflächen 6.1, 7.1, 8.1, 9.1 (siehe Fig. 3A und Fig. 5), die einen Abstand von der Achse des Abschußrohres 5 aufweisen, der kleiner ist als der Innenradius des Abschußrohres. Diese Führungsflächen sind an in einem vorgegebenen Abstand von der Innenwand des Abschußrohres 5 befestigten Führungselementen 6, 7, 8 und 9 angeordnet. Die Führungselemente 6 bis 9 erstrecken sich durch das gesamte Abschußrohr 5 in Längsrichtung und in Umfangsrichtung jeweils über vorgegebene Winkelbereiche von beispielsweise 68° (siehe Fig. 6), und zwischen den Führungselementen 6 bis 9 sind jeweils in Längsrichtung verlaufende Durchtrittsschlitze 11 für den Durchtritt der Leitwerksflügel 2.1, 2.2, 2.3 und 2.4 (siehe Fig. 3B, 3C und 4) angeordnet. Die Führungsflächen 6.1, 7.1, 8.1 und 9.1 sind als Zylinderinnenflächenabschnitte ausgebildet, deren Achsen mit der Achse des Abschußrohres 5 zusammenfallen. Wie den Zeichnungen zu entnehmen, sind dabei die Führungselemente 6 bis 9 als in Längsrichtung verlaufende und in Querrichtung zylindrisch gekrümmte Streifen ausgebildet, die beispielsweise durch Aufteilen eines entsprechenden Rohrstückes in zwei aufeinander senkrecht stehenden Ebenen, die sich in der Längsachse schneiden, erhalten werden können.

Jedes der Führungselemente 6 bis 9 ist über im dargestellten Ausführungsbeispiel fünf in Längsrichtung verlaufende und im wesentlichen radial zur Achse des Abschußrohrs 5 stehende Verbindungsstege 10, die entlang ihrer einen Längskante mit dem Führungselement und entlang der anderen Längskante mit der Abschußrohrinnenwand verbunden sind, im Abschußrohr 5 befestigt. Dabei sind, wie Fig. 7 zu entnehmen, jeweils mehrere Stege (in Fig. 7 mit 10.1 ... 10.n bezeichnet) in Längsrichtung aneinander anschließend angeordnet. Die Befestigung der Stege 10 am Abschußrohr 5 und an den Führungselementen 6 bis 9 erfolgt über Schraubverbindungen. Die Fig. 4 bis 7 zeigen den genauen Aufbau dieser Schraubverbindungen.

Jedes der Führungselemente ist aus zwei Schichten aufgebaut, nämlich jeweils einer äußeren Tragschicht 16, die aus mehreren, in Längsrichtung aneinander anschließenden Tragschichtabschnitten 16.1 bis 16.n (Fig. 7) besteht und einer durchgehenden inneren Führungsschicht 6.2, 7.2, 8.2 und 9.2. Die äußere Tragschicht 16 bzw. die Tragschichtabschnitte 16.1 bis 16.n sind über von innen nach außen weisende Schrauben 13 mit den Verbindungsstegen 10 verbunden, während die durchgehende innere Führungsschicht 6.2, 7.2, 8.2, 9.2 über von außen nach innen weisende Schrauben 14 mit der Tragschicht 16 bzw. den Tragschichtabschnitten 16.1 bis 16.n fest verbunden ist. Wie Fig. 4 zu entnehmen, liegen diese Schraubverbindungen außerhalb der Bereiche, in denen die Stützkörper 3.1 - 3.4 (bzw. 4.1 - 4.4) auf den Führungsflächen 6.1 - 9.1 gleiten.

Um einerseits eine Materialersparnis zu erreichen und andererseits genügend Material für die Schraubverbindungen zu erhalten, ist die Dicke der Verbindungsstege 10, wie beispielsweise den Fig. 4 bis 6 zu entnehmen, im Bereich ihrer Längskanten größer als im Bereich ihrer Mitte.

Damit ein guter Anschluß der in Längsrichtung verlaufenden Verbindungsstege 10 und an den Stoßstellen eine führungssichere Verbindung gewährleistet ist, sind jeweils im Bereich der Stoßstellen zwischen zwei in Längsrichtung aneinander anschließenden Gruppen von Verbindungsstegen 10.i - 10.i+1 (10.1 -10.2 in Fig. 7) Verbindungsringe 18 in das Abschußrohr 5 eingesetzt, mit denen über Schraubverbindungen 15 die Enden der Verbindungsstege 10.i und 10.i+1 (10.1 und 10.2 in Fig. 7) verschraubt sind. Die Verschraubung der Verbindungsstege an den Enden mit der Tragschicht 16 der Führungselemente erfolgt über Schraubverbindungen 13. Ebenso sind an den beiden Enden des Abschußrohres 5 jeweils Verbindungsringe 17 in das Abschußrohr 5 eingesetzt, die mit den Enden der Verbindungsstege 10.1 bzw. 10.n über Schraubverbindungen 15 verschraubt sind und an diesen Stellen mit der Tragschicht über Schraubverbindungen 13 verbunden sind. Die Verbindungsringe 17 besitzen die halbe Breite der Verbindungsringe 18.

Mögliche Winkelabstände der Stege und Schraubverbindungen am Rohrumfang sind Fig. 6 zu entnehmen; mögliche radiale Abstände der einzelnen Elemente von der Achse des Abschußrohres 5 sind aus Fig. 5 zu entnehmen.

Die Tragschichten 16 einerseits und die Führungsschichten 6.2, 7.2, 8.2, 9.2 andererseits können aus unterschiedlichen Materialien bestehen.

An den hinteren Stützkörpern 4.1 bis 4.4 sind Drallverhinderungseinrichtungen angeordnet.

Die Stützkörper 3.1 bis 3.4 und 4.1 bis 4.4 können so aufgebaut sein, wie dies in der älteren nicht vorveröffentlichten DE-OS 19 508 008 beschrieben ist.

Die Fig. 9 und 10 zeigen in explodierter perspektivischer Darstellung Phasen bei einem möglichen Verfahren zum Zusammenbau eines Abschußrohres nach den Fig. 1 bis 8.

Wie der obere Teil von Fig. 9 zeigt, werden an die Tragschichtabschnitte, von denen einer in Fig. 9 dargestellt und mit Bezugsziffer 16 bezeichnet ist, jeweils fünf Stege 10 angesetzt und verschraubt (s. Fig. 7), so daß das in Fig. 9 am unteren Rand dargestellte Teilelement entsteht. Dieses Teilelement ist in Fig. 10 im oberen Teil wieder dargestellt. Wie dort zu erkennen, werden mehrere dieser aus einem Tragschichtabschnitt 16 und fünf Stegen 10 bestehende Teilelemente an Verbindungsringen befestigt, von denen in Fig. 10 ein später im Inneren des Abschußrohres liegender Verbindungsring 18 und ein am Ende des Abschußrohres liegender Verbindungsring 17 dargestellt ist. Die Befestigung der Teile aneinander erfolgt wieder mittels Schraubverbindungen gemäß den Fig. 7 und 8.

Es werden dann in nicht dargestellter Weise die durchgehenden Führungsschichten auf die Tragschichten 16 aufgeschraubt, wie dies wiederum aus Fig. 7 zu erkennen ist und dann das ganze aus den Führungselementen, den Stegen und den Verbindungsringen bestehende Gebilde in ein Abschußrohr eingeschoben und dort wieder mittels Schrauben 12 gemäß Fig. 7 befestigt.

Die Zusammensetzung des ganzen Abschußrohres mit seinen Führungselementen aus sehr vielen gleich ausgestalteten Teilen begünstigt eine automatische Fertigung.

## Patentansprüche

1. Abschußvorrichtung für selbstangetriebene Flugkörper, insbesondere Artillerieraketen, mit mindestens einem Abschußrohr (5), in dem der abzuschießende Flugkörper (1) im abschußbereiten Zustand so angeordnet ist, daß er sich im vorderen Bereich über mehrere, an seinem Umfang angeordnete Stützkörper (3.1, 3.2, 3.3, 3.4) an Führungsflächen (6.1, 7.1, 8.1, 9.1) im Inneren des Abschußrohres (5) abstützt, wobei die Stützkörper (3.1, 3.2, 3.3, 3.4) derart am Flugkörper (1) anliegen, daß sie beim Abschuß zusammen mit dem Flugkörper aus dem Abschußrohr herausgeführt und dann freigegeben werden, und bei welcher die Führungsflächen (6.1, 7.1, 8.1, 9.1) Zylinderinnenflächenabschnitte sind, deren Achsen mit der Achse des Abschußrohres (5) zusammenfallen und die einen Abstand von der Rohrachse aufweisen, der kleiner ist als der Innenradius des Abschußrohres (5), und die an vier in einem vorgegebenen Abstand von der Innenwand des Abschußrohres (5) befestigten Führungselementen (6, 7, 8, 9) angeordnet sind, die sich in Längsrichtung des Abschußrohres (5) mindestens von einem Punkt in der Nähe des hinteren Endes des Abschußrohres (5) bis zur Rohrmündung und in Umfangsrichtung jeweils über vorgegebene Winkelbereiche erstrecken, wobei zwischen den Führungselementen (6, 7, 8, 9) in Längsrichtung verlaufende Durchtrittsschlitze (11) für Leitwerkflügel (2.1, 2.2, 2,3, 2,4) angeordnet sind.

2. Abschußvorrichtung nach Anspruch 1, dadurch gekennzeichnet, daß die Führungsflächen (6.1, 7.1, 8.1, 9.1) an der Innenseite von in Längsrichtung verlaufenden und in Querrichtung zylindrisch gekrümmten, streifenartigen Führungselementen (6, 7, 8, 9) angeordnet sind, die an der Innenwand des Abschußrohres (5) befestigt sind.

3. Abschußvorrichtung nach Anspruch 2, dadurch gekennzeichnet, daß die Befestigung der Führungselemente (6, 7, 8, 9) jeweils über in Längsrichtung und im wesentlichen radial zur Abschußrohrachse verlaufende Verbindungsstege (10) erfolgt, die entlang ihrer einen Längskante mit einem Führungselement (6, 7, 8, 9) und entlang der anderen Längskante mit der Innenwand des Abschußrohres (5) verbunden sind.

4. Abschußvorrichtung nach Anspruch 3, dadurch gekennzeichnet, daß jedes Führungselement (6, 7, 8, 9) über mehrere, in Längsrichtung aneinander anschließende Verbindungsstege (10.1 ... 10.n) mit der Abschußrohrinnenwand verbunden ist.

5. Abschußvorrichtung nach Anspruch 3 oder 4, dadurch gekennzeichnet, daß die Verbindungsstege (10 bzw. 10.1 - 10.n) mit dem Abschußrohr (5) und den Führungselementen (6, 7, 8, 9) jeweils über Schraubverbindungen (12, 13) verbunden sind.

6. Abschußvorrichtung nach einem der Ansprüche 2 bis 5, dadurch gekennzeichnet, daß jedes der streifenartigen Führungselemente (6, 7, 8, 9) aus zwei Schichten aufgebaut ist, nämlich einer äußeren Tragschicht (16), die mit dem Verbindungssteg (10) verschraubt ist und einer inneren Führungsschicht (6.2, 7.2, 8.2, 9.2), die mit der Tragschicht (16) fest verbunden ist.

7. Abschußvorrichtung nach Anspruch 6, dadurch gekennzeichnet, daß die Führungsschicht (6.2, 7.2, 8.2, 9.2) mit der Tragschicht (16) verschraubt ist.

8. Abschußvorrichtung nach einem der Ansprüche 3 bis 7, dadurch gekennzeichnet, daß die Dicke der Verbindungsstege (10) im Bereich ihrer Längskanten größer ist, als im Bereich ihrer Mitte.

9. Abschußvorrichtung nach einem der Ansprüche 3 bis 8, dadurch gekennzeichnet, daß jeweils im Bereich der Stoßstellen zwischen zwei in Längsrichtung aneinander anschließenden Gruppen von Verbindungsstegen (10.1 bis 10.n), jeweils ein Verbindungsring (18), sowie an den beiden Enden des Abschußrohres (5) jeweils ein Verbindungsring (17) in das Abschußrohr (5) eingesetzt ist, mit dem die Enden der Verbindungsstege (10.1, 10.n) verschraubt sind.

10. Abschußvorrichtung nach einem der Ansprüche 1 bis 9, dadurch gekennzeichnet, daß im Bereich des Leitwerks (2.1, 2.2, 2.3, 2.4) des Flugkörpers (1) eine Drallverhinderungsvorrichtung angeordnet ist.

11. Abschußvorrichtung nach einem der Ansprüche 1 bis 10, dadurch gekennzeichnet, daß im hinteren Beeich des Flugkörpers (1) angeordnete Stützkörper (4.1, 4.2, 4.3, 4.4) sich hinter dem Leitwerk (2.1, 2.4) befinden.

12. Abschußvorrichtung nach Anspruch 10 und 11, dadurch gekennzeichnet, daß die Drallverhinderungsvorrichtung an den hinteren Stützkörpern (4.1, 4.2, 4.3, 4.4) angeordnet ist.

## Claims

1. Launching device for self-propelled missiles, in particular artillery rockets, having at least one launcher tube (5), in which the missile (1) to be launched is arranged in the state of readiness for launch such that it is supported in the front region via a plurality of support elements (3.1, 3.2, 3.3, 3.4) disposed on its periphery against guide surfaces (6.1, 7.1, 8.1, 9.1) in the interior of the launcher tube (5), wherein the support elements (3.1, 3.2, 3.3, 3.4) rest against the missile (1) in such a way that during the launch they are conveyed together with the missile out of the launcher tube and then released, and wherein the guide surfaces (6.1, 7.1, 8.1, 9.1) are portions of the inner surface of a cylinder, the axes of which coincide with the axis of the launcher tube (5) and which are at a distance from the tube axis which is smaller than the inner radius of the launcher tube (5) and which are disposed on four guide elements (6, 7, 8, 9), which are fastened at a preset distance from the inner wall of the launcher tube (5) and extend in longitudinal direction of the launcher tube (5) at least from a point in the vicinity of the back end of the launcher tube (5) up to the tube mouth and in peripheral direction in each case over preset angular regions, wherein longitudinally extending through-slots (11) for tail fins (2.1, 2.2, 2.3, 2.4) are disposed between the guide elements (6, 7, 8, 9).

2. Launching device according to claim 1, characterized in that the guide surfaces (6.1, 7.1, 8.1, 9.1) are disposed at the inside of longitudinally extending strip-like guide elements (6, 7, 8, 9), which are curved cylindrically in transverse direction and fastened to the inner wall of the launcher tube (5).

3. Launching device according to claim 2, characterized in that the fastening of the guide elements (6, 7, 8, 9) is effected in each case by means of connecting webs (10), which extend in longitudinal direction and substantially radially relative to the launcher tube axis and are connected along their one longitudinal edge to a guide element (6, 7, 8, 9) and along the other longitudinal edge to the inner wall of the launcher tube (5).

4. Launching device according to claim 3, characterized in that each guide element (6, 7, 8, 9) is connected to the inner wall of the launcher tube by a plurality of connecting webs (10.1 ... 10.n) arranged consecutively in longitudinal direction.

5. Launching device according to claim 3 or 4, characterized in that the connecting webs (10 or 10.1 - 10.n) are connected to the launcher tube (5) and the guide elements (6, 7, 8, 9) in each case by means of screw connections (12, 13).

6. Launching device according to one of claims 2 to 5, characterized in that each of the strip-like guide elements (6, 7, 8, 9) is composed of two layers, namely an outer supporting layer (16), which is screw-connected to the connecting web (10), and an inner guide layer (6.2, 7.2, 8.2, 9.2) firmly connected to the supporting layer (16).

7. Launching device according to claim 6, characterized in that the guide layer (6.2, 7.2, 8.2, 9.2) is screw-connected to the supporting layer (16).

8. Launching device according to one of claims 3 to 7, characterized in that the thickness of the connecting webs (10) is greater in the region of their longitudinal edges than in their middle region.

9. Launching device according to one of claims 3 to 8, characterized in that in the region of each of the junction points between two groups of connecting webs (10.1 to 10.n) arranged consecutively in longitudinal direction a connecting ring (18) and at either end of the launcher tube (5) a connecting ring (17) is inserted into the launcher tube (5), to which connecting ring the ends of the connecting webs (10.1, 10.n) are screw-connected.

10. Launching device according to one of claims 1 to 9, characterized in that an anti-spin device is disposed in the region of the tail (2.1, 2.2, 2.3, 2.4) of the missile (1).

11. Launching device according to one of claims 1 to 10, characterized in that support elements (4.1, 4.2, 4.3, 4.4) disposed in the back region of the missile (1) are situated behind the tail (2.1, 2.4).

12. Launching device according to claim 10 and 11, characterized in that the anti-spin device is disposed on the back support elements (4.1, 4.2, 4.3, 4.4).

## Revendications

1. Dispositif de lancement pour missiles autopropulsés, notamment des fusées d'artillerie, comprenant au moins un tube de lancement des engins (5), dans lequel le missile (1) à lancer est agencé dans un état prêt à être lancé de manière à ce qu'il s'appuie, dans la zone avant, à travers plusieurs corps de soutien (3.1, 3.2, 3.3, 3.4) agencés sur sa circonférence, sur des surfaces de guidage (6.1, 7.1, 8.1, 9.1) à l'intérieur du tube de lancement des engins (5), les corps de soutien (3.1, 3.2, 3.3, 3.4) étant adjacents au missile (1) de manière à ce qu'ils soient, lors du lancement, sortis du tube de lancement des engins avec le missile et ensuite libérés, et dont les surfaces de guidage (6.1, 7.1, 8.1, 9.1) sont des sections de la surface interne cylindrique dont les axes coïncident avec l'axe du tube de lancement des engins (5) et qui font apparaître une distance de l'axe du tube inférieur au rayon intérieur du tube de lancement des engins (5) et qui sont agencées sur quatre éléments de guidage (6, 7, 8, 9) fixés à une distance déterminée de la paroi interne du tube de lancement des engins (5) et s'étendant dans le sens longitudinal du tube de lancement des engins (5) d'au moins un point près de l'extrémité arrière du tube de lancement des engins (5) jusqu'à la bouche du tube et dans le sens circonférentiel respectivement à travers des zones angulaires déterminées, des fentes de passage (11) pour des ailerons d'empennage (2.1, 2.2, 2.3, 2.4) s'étendant dans le sens longitudinal étant agencées entre les éléments de guidage (6, 7, 8, 9).

2. Dispositif de lancement selon la revendication 1, caractérisé en ce que les surfaces de guidage (6.1, 7.1, 8.1, 9.1) sont agencées à la paroi interne d'éléments de guidage (6, 7, 8, 9) s'étendant dans le sens longitudinal et courbés cylindriquement dans le sens transversal et fixés à la paroi interne du tube de lancement des engins (5).

3. Dispositif de lancement selon la revendication 2, caractérisé en ce que la fixation des éléments de guidage (6, 7, 8, 9) est réalisée respectivement à travers des barrettes de raccordement (10) s'étendant dans le sens longitudinal et essentiellement radialement vers l'axe du tube de lancement des engins et qui, le long l'une arête longitudinale sont reliées à un élément de guidage (6, 7, 8, 9) et le long l'autre arête longitudinale à la paroi interne du tube de lancement des engins (5).

4. Dispositif de lancement la revendication 3, caractérisé en ce que chaque élément de guidage (6, 7, 8, 9) est relié à la paroi interne du tube de lancement des engins à travers plusieurs barrettes de raccordements (10.1 ... 10.n) se joignant dans le sens longitudinal.

5. Dispositif de lancement selon la revendication 3 ou 4, caractérisé en ce que les barrettes de raccordement (10, respectivement 10.1 - 10.n) sont reliées avec le tube de lancement des engins (5) et les éléments de guidage (6, 7, 8, 9) respectivement à travers des raccords vissés (12, 13).

6. Dispositif de lancement selon l'une quelconque des revendications 2 à 5, caractérisé en ce que chacun des éléments de guidage (6, 7, 8, 9) sous forme de lamelles est composé par deux couches, à savoir d'une couche extérieure de support (16) vissée à la barrette de raccordement (10) et d'une couche interne de guidage (6.2, 7.2, 8.2, 9.2) solidaire avec la couche de support (16).

7. Dispositif de lancement selon la revendication 6, caractérisé en ce que la couche de guidage (6.2, 7.2, 8.2, 9.2) est vissée avec la couche de support (16).

8. Dispositif de lancement selon l'une quelconque des revendications 3 à 7, caractérisé en ce que l'épaisseur des barrettes de raccordement (10) est plus grande dans la zone de leurs arêtes longitudinales que dans la zone de leur centre.

9. Dispositif de lancement selon l'une quelconque des revendications 3 à 8, caractérisé en ce que, respectivement dans la zone des points de contacts entre deux groupes de barrettes de raccordement (10.1, à 10.n) se joignant dans le sens longitudinal, est monté dans le tube de lancement des engins (5), respectivement un joint annulaire (18) ainsi que sur les deux extrémités du tube de lancement des engins (5) une barrette de raccordement (17), à laquelle les extrémités des barrettes de raccordement (10.1, 10.n) sont vissées.

10. Dispositif de lancement selon l'une quelconque des revendications 1 à 9, caractérisé en ce que dans la zone de l'empennage (2.1, 2.2, 2.3, 2.4) du missile (1) est agencé un dispositif de suppression de la rotation.

11. Dispositif de lancement selon l'une quelconque des revendications 1 à 10, caractérisé en ce que des corps de soutien (4.1, 4.2, 4.3, 4.4) agencés dans la zone arrière du missile (1) se trouvent derrière l'empennage (2.1, 2.4).

12. Dispositif de lancement selon la revendication 10 et 11, caractérisé en ce que le dispositif de suppression de la rotation est agencé aux corps de soutien arrières (4.1, 4.2, 4.3, 4.4).
